# EUROPÄISCHE PATENTANMELDUNG

(11) **EP 1 387 001 A1**
(43) Veröffentlichungstag der Anmeldung: **04.02.2004**
(21) Anmeldenummer: 03102148.8
(22) Anmeldetag: 15.07.2003
(51) Int. Cl.: D21F 9/00, D21F 1/18

(54) **Verfahren zur Herstellung einer Faserstoffbahn und Doppelsiebformer zur Durchführung des Verfahrens**

(30) Priorität: 03.08.2002 DE 10235588
(71) Anmelder: Voith Paper Patent GmbH, 89522 Heidenheim (DE)
(72) Erfinder: Schwaner, Mathias, 88212, Ravensburg (DE); Prössl, Jürgen, 88263, Horgenzell (DE); Henssler, Joachim, 88213, Ravensburg (DE)

(57) **Zusammenfassung**

Die Erfindung betrifft ein Verfahren zur Herstellung einer Faserstoffbahn (2), insbesondere einer Papier- oder Kartonbahn, aus mindestens einer Faserstoffsuspension (3) in einem zwei umlaufende endlose Siebe (Innensieb (4), Außensieb (5)) aufweisenden Doppelsiebformer (1), wobei das Innensieb (4) über einen Umfangsbereich (6) einer Formierwalze (7) geführt wird und das Außensieb (5) über einen Umfangsbereich (8) einer Brustwalze (9) geführt wird und danach im Bereich der Formierwalze (7) auf das Innensieb (4) unter Bildung eines keilförmigen Stoffeinlaufspalts (10), der unmittelbar von einem Stoffauflauf (11) eine Faserstoffsuspension (3) aufnimmt, geführt wird und anschließend eine Doppelsiebstrecke (12) durch die beiden Siebe (Innensieb (4), Außensieb (5)) gebildet wird.
Die Erfindung ist dadurch gekennzeichnet, dass das Außensieb (5) zwischen der Brustwalze (9) und dem Auflaufpunkt (A) auf die Formierwalze (7) mittels mindestens einer an der Brustwalze (9) wirkenden Schüttelvorrichtung (15) quer zur Sieblaufrichtung (S) (Pfeil) oszillierend bewegt wird.

Die Erfindung betrifft weiterhin einen Doppelsiebformer (1) zur Durchführung des erfindungsgemäßen Verfahrens.

## Beschreibung

Die Erfindung betrifft ein Verfahren zur Herstellung einer Faserstoffbahn, insbesondere einer Papier- oder Kartonbahn, aus mindestens einer Faserstoffsuspension in einem zwei umlaufende endlose Siebe (Innensieb, Außensieb) aufweisenden Doppelsiebformer, wobei das Innensieb über einen Umfangsbereich einer Formierwalze geführt wird und das Außensieb über einen Umfangsbereich einer Brustwalze geführt wird und danach im Bereich der Formierwalze auf das Innensieb unter Bildung eines keilförmigen Stoffeinlaufspalts, der unmittelbar von einem Stoffauflauf eine Faserstoffsuspension aufnimmt, geführt wird und anschließend eine Doppelsiebstrecke durch die beiden Siebe (Innensieb, Außensieb) gebildet wird.

Die Erfindung betrifft weiterhin einen Doppelsiebformer einer Maschine zur Herstellung einer Faserstoffbahn, insbesondere einer Papier- oder Kartonbahn, gemäß dem Oberbegriff des Anspruchs 8.

Ein derartiger Doppelsiebformer ist aus der europäischen Patentanmeldung EP 0 933 473 A2 (PB10656 EP) des Anmelders bekannt. Der dargestellte Doppelsiebformer umfasst zwei umlaufende endlose Siebe (Innensieb, Außensieb), von denen das Innensieb über einen Umfangsbereich einer Formierwalze läuft und das Außensieb über einen Umfangsbereich einer Brustwalze läuft und danach im Bereich der Formierwalze auf das Innensieb unter Bildung eines keilförmigen Stoffeinlaufspalts, der unmittelbar von einem Stoffauflauf eine Faserstoffsuspension aufnimmt, aufläuft. Anschließend bilden die beiden Siebe (Innensieb, Außensieb) eine Doppelsiebstrecke, in welcher beidseitig mehrere Entwässerungselemente angeordnet sind, die auf die zwischen den beiden Sieben liegende und sich bildende Faserstoffbahn wirken. Am Ende der Doppelsiebstrecke laufen die beiden Siebe über eine Trenneinrichtung, die eines der Siebe von der gebildeten Faserstoffbahn und dem anderen Sieb trennt.

Diese bekannte Siebpartie weist den Nachteil auf, dass der Bereich der aktiven Blattbildung erstmals im Bereich der Formierwalze beginnt. Auf die Qualität der zu bildenden Faserstoffbahn muss dann nach der Formierwalze mit großem konstruktivem und technologischem Aufwand positiv Einfluss genommen werden. Unter dem Begriff "Qualität" werden dabei sämtliche bekannte Eigenschaften, wie beispielsweise die Formation, verstanden.

Es ist also Aufgabe der Erfindung, ein Verfahren und einen Doppelsiebformer der eingangs genannten Art derart zu verbessern, dass der Bereich der aktiven Blattbildung baldmöglichst nach Einbringung der Faserstoffsuspension zwischen die beiden Siebe beginnt und dann sogleich eine positive Einflussnahme auf die Qualität der zu bildenden Faserstoffbahn möglich ist.

Diese Aufgabe wird bei einem Verfahren der eingangs genannten Art erfindungsgemäß dadurch gelöst, dass das Außensieb zwischen der Brustwalze und dem Auflaufpunkt auf die Formierwalze mittels mindestens einer an der Brustwalze wirkenden Schüttelvorrichtung quer zur Sieblaufrichtung oszillierend bewegt wird. Durch dieses erfindungsgemäße Merkmal wird der Blattbildungsanteil um 5 bis 10 % gesteigert, wobei in diesem Bereich des freien Siebzugs zirka 20 bis 30 % der Gesamtwassermenge durch das Außensieb entwässert und zirka 20 % der Blattbildung geschehen werden. Der Bereich der aktiven Blattbildung wird also merklich hinsichtlich seiner Länge und seines Wirkungsgrads beeinflusst, wobei letztendlich eine qualitativ höherwertige Faserstoffbahn gebildet wird. Insbesondere die Formation lässt sich aufgrund der in diesem Bereich noch so geringen Stoffdichte und niedrigen Fasernetzwerkfestigkeit bei oszillierender Bewegung des Außensiebs merklich verbessern. Zudem können in positiver Weise Scherkräfte, Scherkräfte zwischen jeweiligem Sieb und der Faserstoffsuspension und Scherkräfte innerhalb der Faserstoffsuspension, eingebracht werden, die wiederum die Qualität der gebildeten Faserstoffbahn verbessern.

Hinsichtlich der Erreichung einer möglichst langen aktiven Blattbildung ist es von Vorteil, wenn die Faserstoffsuspension bereits im Bereich der Brustwalze in den keilförmigen Einlaufspalt eingebracht wird. Damit wird der maximal freie Siebzug zwischen der Brustwalze und der Formierwalze bereits zur aktiven Blattbildung genutzt.

Im Rahmen einer technologisch sinnvollen und mechanisch relativ einfach ausführbaren Schüttelung des Außensiebs ist es ausreichend, wenn das Außensieb über eine Schüttelstrecke oszillierend bewegt wird, die eine Schüttellänge von 750 mm, vorzugsweise 650 mm, insbesondere 500 mm, aufweist.

Der Bereich der aktiven Blattbildung wird hinsichtlich seines Wirkungsgrads merklich verbessert, wenn auch das über den Umfangsbereich der Formierwalze laufende Innensieb mit mindestens einer an der Formierwalze wirkenden Schüttelvorrichtung quer zur Sieblaufrichtung oszillierend bewegt wird. Damit werden also beide Siebe, die die zu bildende Faserstoffbahn tragen, oszillierend bewegt.

Die Brustwalze und die Formierwalze werden erfindungsgemäß synchron oder asynchron oszillierend bewegt, wobei die Art der Bewegung primär von der Konfiguration der Maschine und den Eigenschaften der eingesetzten Faserstoffsuspension abhängt.

Um die Schüttelvorrichtung leicht und bestmöglich an verschiedene Anwendungsfälle bei optimalen Eigenschaften anpassen zu können, wird sie mit mindestens einer Steuer-/Regeleinrichtung gesteuert/geregelt. Dabei wird aufgrund der geometrischen Gegebenheiten des Doppelsiebformers die Walze mit einem kleinen Schüttelhub beziehungsweise einer hohen Schüttelfrequenz gesteuert/geregelt bewegt.

Diese Aufgabe wird bei einem Doppelsiebformer der eingangs genannten Art erfindungsgemäß dadurch gelöst, dass die von dem Außensieb über dem Umfangsbereich umlaufene Brustwalze mit mindestens einer Schüttelvorrichtung zu derer oszillierender Bewegung quer zur Sieblaufrichtung verbunden ist. Außer den bereits genannten verfahrensmäßigen Vorteilen ist gerade hier eine Schüttelung des Außensiebs technologisch sinnvoll und mechanisch relativ einfach auszuführen.

Die Brustwalze ist in vorteilhafter Weise als eine Brustformierwalze mit einer offenen Oberfläche ausgebildet und die Faserstoffsuspension trifft dabei bereits schon im Bereich der Brustwalze auf das Außensieb auf.

Im Rahmen einer technologisch sinnvollen und mechanisch relativ einfach ausführbaren Schüttelung des Außensiebs ist es ausreichend, wenn die Schüttelvorrichtung eine vorzugsweise mit Faserstoffsuspension versehene Schüttelstrecke beaufschlagt, die eine Schüttellänge von 750 mm, vorzugsweise 650 mm, insbesondere 500 mm, aufweist.

Der Bereich der aktiven Blattbildung wird hinsichtlich seines Wirkungsgrads merklich verbessert, wenn die von dem Innensieb über dem Umfangsbereich umlaufene Formierwalze mit mindestens einer Schüttelvorrichtung zu derer oszillierender Bewegung quer zur Sieblaufrichtung verbunden ist.

Um die Schüttelvorrichtung leicht und bestmöglich an verschiedene Anwendungsfälle bei optimalen Eigenschaften anpassen zu können, ist sie mit mindestens einer Steuer-/Regeleinrichtung versehen. Dabei ist aufgrund der geometrischen Gegebenheiten des Doppelsiebformers mindestens der Schüttelhub beziehungsweise die Schüttelfrequenz der Schüttelvorrichtung steuer-/regelbar.

Es versteht sich ferner, dass die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigt die einzige Figur eine schematische Seitenansicht einer vorteilhaften Ausführungsform des erfindungsgemäßen Doppelsiebformers.

Die Figur 1 zeigt eine schematische Seitenansicht eines Doppelsiebformers 1 einer Maschine zur Herstellung einer Faserstoffbahn 2, insbesondere einer Papier- oder Kartonbahn, aus mindestens einer Faserstoffsuspension 3, mit zwei umlaufenden endlosen Sieben (Innensieb 4, Außensieb 5), von denen das Innensieb 4 über einen Umfangsbereich 6 einer Formierwalze 7 läuft und das Außensieb 5 über einen Umfangsbereich 8 einer Brustwalze 9 läuft und danach im Bereich der Formierwalze 7 auf das Innensieb 4 unter Bildung eines keilförmigen Stoffeinlaufspalts 10, der unmittelbar von einem angedeuteten Stoffauflauf 11 eine Faserstoffsuspension 3 aufnimmt, an einem Auflaufpunkt A aufläuft und die beiden Siebe (Innensieb 4, Außensieb 5) anschließend eine Doppelsiebstrecke 12 bilden, in welcher gemäß der Ausführung der Figur 1 beidseitig mehrere lediglich schematisch angedeutete Entwässerungselemente 13 angeordnet sind, die auf die zwischen den beiden Sieben (Innensieb 4, Außensieb 5) liegende und sich bildende Faserstoffbahn 2 wirken. Während des Laufs der beiden Siebe (Innensieb 4, Außensieb 5) samt sich bildender Faserstoffbahn 2 durch die Doppelsiebzone 12 sind sie über eine Umlenkeinrichtung 13 in Form einer Umlenkwalze 13.1 geführt. Am Ende der Doppelsiebstrecke 12 laufen die beiden Siebe (Innensieb 4, Außensieb 5) über eine Trenneinrichtung 14, die eines der Siebe (Außensieb 5) von der gebildeten Faserstoffbahn 2 und dem anderen Sieb (Innensieb 4) trennt. Der hier dargestellte Doppelsiebformer 1 gemäß der Ausführung der bereits genannten europäischen Patentanmeldung EP 0 933 473 A2 (PB10656 EP) des Anmelders kann in weiterer Ausgestaltung auch gemäß der Ausführung der europäischen Patentanmeldungen EP 0 851 058 A2 (PB10449 EP) des Anmelders ausgeführt sein. In anderen Worten, die mögliche Ausführung des Doppelsiebformers soll nicht auf die Ausführung gemäß der Figur 1 beschränkt sein, die Ausführung gemäß der Figur 1 soll lediglich exemplarischen Charakter für eine Vielzahl an möglichen Ausführungsvarianten für den Doppelsiebformer aufweisen.

Es ist nun vorgesehen, dass die von dem Außensieb 5 über dem Umfangsbereich 8 umlaufende Brustwalze 9 mit mindestens einer Schüttelvorrichtung 15 zu derer oszillierender Bewegung B (Pfeil) quer zur Sieblaufrichtung S (Pfeil) verbunden ist. Eine derartige Schüttelvorrichtung 15 zählt zum bekannten Stand der Technik und ist beispielsweise aus der PCT-Anmeldung WO 98/35094 (PB10484 WO) des Anmelders oder aus der deutschen Patentschrift DE 40 31 974 C2 (PB04723 DE) des Anmelders bekannt. Sie umfasst im Regelfall eine Antriebseinheit 16, die vorzugsweise mittels einer Kupplung 17 in Verlängerung mit der Achse 18 der Brustwalze 9 verbunden ist, wobei die Antriebseinheit 16 zumeist aus einem Motor 16.1 und einem mit der Kupplung 17 direkt verbundenen Exzenterantrieb 16.2 besteht.

Die Antriebseinheit 16 der Schüttelvorrichtung 15 ist mit mindestens einer Steuer-/Regeleinrichtung 19 samt vorzugsweise optionalen Beschleunigungssensor 20 versehen, so dass mindestens der Schüttelhub beziehungsweise die Schüttelfrequenz der Schüttelvorrichtung 15 steuer-/regelbar ist. Ein Beispiel für eine derartige Steuer-/Regeleinrichtung hinsichtlich detailliertem Aufbau und Funktionswelse ist in der bereits genannten PCT-Anmeldung WO 98/35094 (PB10484 WO) des Anmelders; ihr Inhalt wird hiermit zum Gegenstand der vorliegenden Beschreibung gemacht.

Weiterhin ist die Brustwalze 9 als eine Brustformierwalze 9.1 mit einer offenen Oberfläche 9.2, beispielsweise in Form von Bohrungen, Rillen und dergleichen, ausgebildet. Die Faserstoffsuspension 3 trifft dabei bereits schon im Bereich der Brustwalze 9 auf das Außensieb 5 auf. Die Anstellung und die Position des Stoffauflaufs 11 können dabei verändert werden.

Die Schüttelvorrichtung 15 beaufschlagt eine vorzugsweise mit Faserstoffsuspension 3 versehene Schüttelstrecke Sₛ, die eine Schüttellänge Lₛ von 750 mm, vorzugsweise 650 mm, insbesondere 500 mm, aufweist.

Ferner ist vorgesehen, dass auch die von dem Innensieb 4 über dem Umfangsbereich 6 umlaufende Formierwalze 7 mit mindestens einer Schüttelvorrichtung 15.1 zu derer oszillierender Bewegung B (Pfeil) quer zur Sieblaufrichtung S (Pfeil) verbunden ist. Die Schüttelvorrichtung 15.1 samt Steuer-/Regeleinrichtung 19.1 ist in der Figur 1 nicht mehr explizit dargestellt, sie weist jedoch denselben oder einen ähnlichen Aufbau wie die Schüttelvorrichtung 15 der Brustwalze 9 auf. Ihre Funktionsweisen sind vorzugsweise identisch.
Dadurch ist es möglich, dass die Brustwalze 9 und die Formierwalze 7 synchron oder asynchron oszillierend bewegt werden.

Mit dem dargestellten Doppelsiebformer 1 kann auch das erfindungsgemäße Verfahren zur Herstellung einer Faserstoffbahn durchgeführt werden.

Zusammenfassend ist festzuhalten, dass durch die Erfindung ein Verfahren und ein Doppelsiebformer der eingangs genannten Art geschaffen wird, wobei der Bereich der aktiven Blattbildung baldmöglichst nach Einbringung der Faserstoffsuspension zwischen die beiden Siebe beginnt und dann sogleich eine positive Einflussnahme auf die Qualität der zu bildenden Faserstoffbahn möglich ist.

### Bezugszeichenliste

- 1: Doppelsiebformer
- 2: Faserstoffbahn
- 3: Faserstoffsuspension
- 4: Innensieb
- 5: Außensieb
- 6: Umfangsbereich (Formierwalze)
- 7: Formierwalze
- 8: Umfangsbereich (Brustwalze)
- 9: Brustwalze
- 9.1: Brustformierwalze
- 9.2: Offene Oberfläche
- 10: Stoffeinlaufspalt
- 11: Stoffauflauf
- 12: Doppelsiebstrecke
- 13: Umlenkeinrichtung
- 13.1: Umlenkwalze
- 14: Trenneinrichtung
- 15: Schüttelvorrichtung (Brustwalze)
- 15.1: Schüttelvorrichtung (Formierwalze)
- 16: Antriebseinheit
- 16.1: Motor
- 16.2: Exzenterantrieb
- 17: Kupplung
- 18: Achse
- 19: Steuer-/Regeleinrichtung (Brustwalze)
- 19.1: Steuer-/Regeleinrichtung (Formierwalze)
- 20: Beschleunigungssensor
- A: Auflaufpunkt (Außensieb)
- B: Oszillierende Bewegung (Pfeil)
- Lₛ: Schüttellänge
- S: Sieblaufrichtung (Pfeil)
- Sₛ: Schüttelstrecke

## Patentansprüche

1. Verfahren zur Herstellung einer Faserstoffbahn (2), insbesondere einer Papier- oder Kartonbahn, aus mindestens einer Faserstoffsuspension (3) in einem zwei umlaufende endlose Siebe (Innensieb (4), Außensieb (5)) aufweisenden Doppelsiebformer (1), wobei das Innensieb (4) über einen Umfangsbereich (6) einer Formierwalze (7) geführt wird und das Außensieb (5) über einen Umfangsbereich (8) einer Brustwalze (9) geführt wird und danach im Bereich der Formierwalze (7) auf das Innensieb (4) unter Bildung eines keilförmigen Stoffeinlaufspalts (10), der unmittelbar von einem Stoffauflauf (11) eine Faserstoffsuspension (3) aufnimmt, geführt wird und anschließend eine Doppelsiebstrecke (12) durch die beiden Siebe (Innensieb (4), Außensieb (5)) gebildet wird,
**dadurch gekennzeichnet,**
**dass** das Außensieb (5) zwischen der Brustwalze (9) und dem Auflaufpunkt (A) auf die Formierwalze (7) mittels mindestens einer an der Brustwalze (9) wirkenden Schüttelvorrichtung (15) quer zur Sieblaufrichtung (S) (Pfeil) oszillierend bewegt wird.

2. Verfahren nach Anspruch 1,
**dadurch gekennzeichnet,**
**dass** die Faserstoffsuspension (3) bereits im Bereich der Brustwalze (9) in den keilförmigen Einlaufspalt (10) eingebracht wird.

3. Verfahren nach Anspruch 1 oder 2,
**dadurch gekennzeichnet,**
**dass** das Außensieb (5) über eine Schüttelstrecke (Sₛ) oszillierend bewegt wird, die eine Schüttellänge (Lₛ) von 750 mm, vorzugsweise 650 mm, insbesondere 500 mm, aufweist.

4. Verfahren nach einem der vorhergehenden Ansprüche,
**dadurch gekennzeichnet,**
**dass** das über den Umfangsbereich (6) der Formierwalze (7) laufende Innensieb (4) mit mindestens einer an der Formierwalze (7) wirkenden Schüttelvorrichtung (15.1) quer zur Sieblaufrichtung (S) (Pfeil) oszillierend bewegt wird.

5. Verfahren nach Anspruch 4,
**dadurch gekennzeichnet,**
**dass** die Brustwalze (9) und die Formierwalze (7) synchron oder asynchron oszillierend bewegt werden.

6. Verfahren nach einem der vorhergehenden Ansprüche,
**dadurch gekennzeichnet,**
**dass** die Schüttelvorrichtung (15, 15.1) mit mindestens einer Steuer-/Regeleinrichtung (19) gesteuert/geregelt wird.

7. Verfahren nach Anspruch 6,
**dadurch gekennzeichnet,**
**dass** die Walze (7, 9) mit einem kleinen Schüttelhub beziehungsweise einer hohen Schüttelfrequenz gesteuert/geregelt bewegt wird.

8. Doppelsiebformer (1) einer Maschine zur Herstellung einer Faserstoffbahn (2), insbesondere einer Papier- oder Kartonbahn, aus mindestens einer Faserstoffsuspension (3), mit zwei umlaufenden endlosen Sieben (Innensieb (4), Außensieb (5)), von denen das Innensieb (4) über einen Umfangsbereich (6) einer Formierwalze (7) läuft und das Außensieb (5) über einen Umfangsbereich (8) einer Brustwalze (9) läuft und danach im Bereich der Formierwalze (7) auf das Innensieb (4) unter Bildung eines keilförmigen Stoffeinlaufspalts (10), der unmittelbar von einem Stoffauflauf (11) eine Faserstoffsuspension (3) aufnimmt, aufläuft und die beiden Siebe (Innensieb (4), Außensieb (5)) anschließend eine Doppelsiebstrecke (12) bilden,
**dadurch gekennzeichnet,**
**dass** die von dem Außensieb (5) über dem Umfangsbereich (8) umlaufene Brustwalze (9) mit mindestens einer Schüttelvorrichtung (15) zu derer oszillierender Bewegung (B) (Pfeil) quer zur Sieblaufrichtung (S) (Pfeil) verbunden ist.

9. Doppelsiebformer (1) nach Anspruch 8,
**dadurch gekennzeichnet,**
**dass** die Brustwalze (9) als eine Brustformierwalze (9.1) mit einer offenen Oberfläche (9.2) ausgebildet ist und die Faserstoffsuspension (3) bereits schon im Bereich der Brustwalze (9) auf das Außensieb (5) auftrifft.

10. Doppelsiebformer (1) nach Anspruch 8 oder 9,
**dadurch gekennzeichnet,**
**dass** die Schüttelvorrichtung (15) eine vorzugsweise mit Faserstoffsuspension (3) versehene Schüttelstrecke (Sₛ) beaufschlagt, die eine Schüttellänge (Lₛ) von 750 mm, vorzugsweise 650 mm, insbesondere 500 mm, aufweist.

11. Doppelsiebformer (1) nach einem der Ansprüche 8 bis 10,
**dadurch gekennzeichnet,**
**dass** die von dem Innensieb (4) über dem Umfangsbereich (6) umlaufene Formierwalze (7) mit mindestens einer Schüttelvorrichtung (15.1) zu derer oszillierender Bewegung (B) (Pfeil) quer zur Sieblaufrichtung (S) (Pfeil) verbunden ist.

12. Doppelsiebformer (1) nach einem der Ansprüche 8 bis 11,
**dadurch gekennzeichnet,**
**dass** die Schüttelvorrichtung (15, 15.1) mit mindestens einer Steuer-/Regeleinrichtung (19, 19.1) versehen ist.

13. Doppelsiebformer (1) nach Anspruch 12,
**dadurch gekennzeichnet,**
**dass** mindestens der Schüttelhub beziehungsweise die Schüttelfrequenz der Schüttelvorrichtung (15, 15.1) steuer-/regelbar ist.
